# EUROPÄISCHE PATENTSCHRIFT

(11) **EP 0 777 623 B1**
(45) Veröffentlichungstag und Bekanntmachung des Hinweises auf die Patenterteilung: **16.12.1998**
(21) Anmeldenummer: 95932720.6
(22) Anmeldetag: 12.09.1995
(51) Int. Cl.: B65H 27/00

(54) **VORRICHTUNG ZUM RADIALEN UMLENKEN VON SENDUNGEN IN TRANSPORTANLAGEN**
DEVICE FOR RADIALLY DEFLECTING CONSIGNMENTS IN TRANSPORT PLANTS
DISPOSITIF DE GUIDAGE RADIAL D'ARTICLES A EXPEDIER DANS DES SYSTEMES TRANSPORTEURS

(30) Priorität: 27.04.1995 DE 19514859
(43) Veröffentlichungstag der Anmeldung: 11.06.1997
(73) Patentinhaber: SIEMENS AKTIENGESELLSCHAFT, 80333 München (DE)
(72) Erfinder: ENENKEL, Peter, D-78465 Konstanz (DE); BULLE, Bernd, D-78476 Allensbach (DE); FRANK, Werner, D-78479 Reichenau (DE)
(86) Internationale Anmeldenummer: EP9503582
(87) Internationale Veröffentlichungsnummer: WO9633937

(56) Entgegenhaltungen:
- FR-A- 2 442 788
- GB-A- 2 283 731
- US-A- 3 298 581

## Beschreibung

Die vorliegende Erfindung betrifft eine Vorrichtung zum radialen Umlenken von Sendungen gemäß dem Oberbegriff des Patentanspruchs 1.

In Briefverteilanlagen, insbesondere in Anschriftenlesern, werden Sendungen bis zu einer bestimmten Dicke von z. B. 9 mm mittels Deckbändern, die aus einem Unter- und einem Oberband bestehen, befördert. Solcher Transport findet insbesondere auch in dynamischen Speicherstrecken statt, in denen die Sendungen nach der Anschriftenabtastung mechanisch gespeichert werden, bis das Leseergebnis von der Leseelektronik geliefert wird und ein dem Leseergebnis entsprechender Code auf die Sendung aufgedruckt werden kann.

Insbesondere in den Speicherstrecken ist eine mehrfache Umlenkung des Deckbandlaufs erforderlich, um den Platzbedarf gering zu halten. Dabei wird üblicherweise das Deckband über große Trommeln geführt, wobei der Deckbandlauf um 180° oder 90° umgelenkt wird. Eine derartige Anlage ist in der DE-A- 44 37 114 und der US-A-3 298 581 beschrieben.

In bekannten Anlagen werden die zu transportierenden Sendungen zwischen dem Ober- und Unterband stehend transportiert, wobei sich die längste Seite der Sendung längs zur Transportrichtung befindet. Die Breite der Bänder ist im Verhältnis zur maximal zulässigen Höhe der zu transportierenden Sendungen relativ schmal (bei Anlagen für übliche Briefformate ca. 35 mm), so daß zusätzliche Leitzäune erforderlich sind, um ein Wegknicken der Sendungen zu verhindern.

Ein weiterer Nachteil der schmalen Bänder ist das Auftreten des Carbontransfers, der Carbondurchschreibpapiere, die in den Sendungen befördert werden, derart schädigt, daß der Empfänger der Sendung die vom Absender auf das Carbondurchschreibpapier übertragenen Informationen nicht auswerten kann. Deshalb werden breitere Bänder (ca. 90 mm) eingesetzt, um die Sendungen ohne zusätzliche Leitzäune befördern zu können und um einen Carbontransfer zu verhindern oder einzuschränken.

Bei bisher bekannten Anlagen treten an den Umlenktrommeln durch die radiale Krümmung der jeweiligen Sendung durch unterschiedliche Krümmungsradien von Innenseite und Außenseite und durch die tangentiale Schubbehinderung der Innenseite der Sendung durch die äußere Briefkante eine Verformung in radialer Richtung und somit eine Aufwölbung auf der Kurveninnenseite der Sendung auf.

Beim Abrollen der Sendung an einer Umlenktrommel wird durch den Druck des Außenbandes je nach Bauart gegen das Innenband oder gegen die Rolle direkt diese Aufwölbung gegen die Rolle bzw. das Innenband gepreßt. Dies führt zu Knickfalten im Bereich der durch das Außenband verursachten Anpressung. Bei kleinerer Bandbreite stören diese Knickfalten kaum, bei größerer Bandbreite kann durch bereits vorhandene Knickfalten, die durch vorhergehende Umlenktrommeln verursacht werden, die Sendung je nach Papierqualität, Art der Faltung der eingelegten Sendungen, der Bandlaufgeschwindigkeit, Luftfeuchtigkeit usw. zum Aufreißen der umlaufenden Sendungskante und damit zu einer nicht tolerierbaren Beschädigung führen. Bei breiten Bändern treten die Knickfalten weiterhin auch in den Bereichen auf, auf die die dem Leseergebnis entsprechenden Codes aufgedruckt werden. Hierdurch kann die Lesbarkeit der Codes eingeschränkt oder verhindert werden.

Aufgabe der vorliegenden Erfindung ist es daher, eine Vorrichtung anzugeben, mit der Sendungen knickfaltenfrei auch mit breiten Bändern bzw. Trommeln umgelenkt werden können, ohne daß die Sendungen beschädigt werden oder die Lesbarkeit des aufgedruckten Codes eingeschränkt werden. Diese Aufgabe wird durch eine Vorrichtung nach Anspruch 1 gelöst.

Vorteilhafte Ausgestaltungen der Erfindung sind den Unteransprüchen und der folgenden Beschreibung zu entnehmen.

Die erfindungsgemäße Vorrichtung wird auf der Kurveninnenseite verwendet. Dabei weist die der Sendung zugewandte Oberfläche der Vorrichtung ein Oberflächenprofil mit Vertiefungen zur Aufnahme der Aufwölbungen der Sendungen auf.

Die Vorrichtung kann dadurch realisiert sein, daß das Oberflächenprofil direkt auf eine Haupttrommel aufgebracht wird oder dadurch, daß die Haupttrommel und evtl. vorhandene Nebentrommel mit einem Band umgeben werden, das auf der Außenseite ein Oberflächenprofil mit Vertiefungen aufweist. Besonders vorteilhaft ist es für eine schonende Behandlung der Sendungen, wenn das Oberflächenprofil wellenförmig ausgestaltet und dabei die tangentiale Länge des Oberflächenprofils, auf der die jeweilige Sendung aufliegt, mindestens gleich groß der Länge der Außenseite der jeweiligen Sendung ist. Dies wird beispielsweise durch eine kreisbogenförmige oder sinusförmige Oberflächengestaltung erreicht. Dadurch werden Vertiefungen für die Aufwölbungen geschaffen, so daß die Aufwölbungen nicht geknickt oder gefaltet werden.

Die Form des Oberflächenprofils kann im Längsschnitt auch rechteckförmig, dreieckförmig oder sägezahnförmig ausgestaltet sein. Auch ist es möglich, senkrecht oder schräg zur Transportrichtung Stege vorzusehen, zwischen denen sich die Vertiefungen befinden. Schließlich kann ein Oberflächenprofil verwendet werden, bei dem auf einer ebenen Oberfläche in bestimmten Abständen im Längsschnitt halbkreis- bis dreiviertel kreisförmige Erhebungen aufgebracht sind, zwischen denen sich die Vertiefungen befinden. Die vorstehende Aufzählung ist nicht abschließend. Es kann jedes denkbare Oberflächenprofil mit Vertiefungen quer bzw. schräg zur Transportrichtung gewählt werden, wobei wellenförmige Oberflächenprofile die Sendungen besonders schonend behandeln.

Die Ausbildung des Oberflächenprofils kann senkrecht zur Bandlaufrichtung sein oder aber auch in einem Bereich zwischen 45° und 90° zur Bandlaufrichtung. Als besonders vorteilhaft erweisen sich Winkel zwischen 70° und 75°. Die Form der Wellen kann ein Sinus- oder Kreisbogenprofil sein. Es sind aber auch kamelhöckerförmige Wellen möglich, die dadurch realisiert werden, daß die Höhe eines Sinus- oder Kreisbogenprofils mit einer kreisbogen- oder sinusförmigen Nut mit geringerer Tiefe als der Höhe des Sinus- oder Kreisbogenprofils versehen wird.

Weiterhin kann die Wellenform der Oberfläche durch eine Anordnung von in geringem Abstand zueinander stehenden Noppen mit der für die Wellenform erforderlichen jeweiligen Höhe realisiert sein. Schließlich kann es vorteilhaft sein, die wellenförmigen Oberflächenprofile mit Schlitzen oder Nuten zu versehen.

Als besonders vorteilhaft erweist sich ein sog. Fischgrätmuster: Hier laufen zwei wellenförmige Profile mit bestimmtem Winkel gegeneinander, wobei zwischen den wellenförmgen Profilen eine Nut vorhanden ist zur Aufnahme der Falten der Sendungen, die in diesem Bereich zusammenlaufen.

Die Erfindung wird nachfolgend anhand der Figuren für verschiedene Ausführungsbeispiele näher beschrieben.

Es zeigen:
- Fig. 1: einen Teil der erfindungsgemäßen Umlenkvorrichtung, ein Oberband und eine dazwischen befindliche Sendung;
- Fig. 2: eine Haupttrommel mit wellenförmigem Oberflächenprofil;
- Fig. 3: eine Haupttrommel mit ringförmigem Oberflächenprofil, ein schmales Band und eine Nebentrommel;
- Fig. 4: eine Haupttrommel und zwei Nebentrommeln, über die ein elastisches Band mit wellenförmigem Oberflächenprofil geführt wird sowie ein Oberband, eine zu transportierende Sendung und ein Unterband;
- Fig. 5: die Ansicht einer Haupttrommel und einer Nebentrommel, über die ein elastisches Band mit Fischgrätmuster und dazwischenliegender Nut geführt ist;
- Fig. 6: ein Teilstück eines geschlitzten wellenförmigen Bandes;
- Fig. 7: ein Teilstück eines Bandes mit wellenförmiger Kamelhöckerform;
- Fig. 8: ein Teilstück eines Bandes mit einem rechteckförmigem Oberflachenprofil;
- Fig. 9: ein Teilstück eines Bandes mit einem dreieckförmigem Oberflächenprofil;
- Fig. 10: ein Teilstück eines Bandes mit einem sägezahnförmigem Oberflächenprofil;
- Fig. 11: ein Teilstück eines Bandes mit aufgesetzten Stegen und
- Fig. 12: ein Teilstück eines Bandes mit aufgesetzten Dreiviertelkreisen.

Fig. 1 zeigt die Sendung S, die vom Oberband O gegen die erfindungsgemäße Umlenkvorrichtung, hier eine Haupttrommel H mit wellenförmigem Oberflächenprofil P gedrückt wird. Das Profil ist kreisbogenförmig aufgebaut und weist Vertiefungen V mit der Höhe h und den Abstand von Wellenspitze zu Wellenspitze a auf. Unter der Höhe h wird die Differenz der Radien r₂ und r₁ verstanden, wobei r₂ der Abstand der Wellenspitzen vom Mittelpunkt M der Haupttrommel H und r₁ der Abstand der Wellentäler zum Mittelpunkt M der Haupttrommel darstellt. Um sicherzustellen, daß die Vertiefungen V zur Aufnahme der Wölbung der Sendungen S ausreichend sind, muß die tangentiale Abwicklung Lᵢ des wellenförmigem Profils P, auf dem die Sendung S zwischen den Punkten A und E aufliegt, mindestens so groß sein wie die Außenlänge L_{A} der Sendung. Diese Bedingung ist z. B. bei einem Trommelradius r = 140 mm, einer maximalen Sendungsdicke von 7 mm und einem Wellenabstand a = 20 mm bei einer minimalen Höhe h = 3,1 mm gegeben. Der Wellenabstand a kann z. B. empirisch dadurch ermittelt werden, daß die Abstände der Aufwölbungen an einer Sendung mit den maximalen Abmessungen (Länge, Breite, Dicke) gemessen werden, die durch eine Krümmung der Sendung mit dem Radius r der Haupttrommel H erzeugt werden.

Diese Abstände geben dann die ungefähre Größe von a an. Den genauen Wert für a erhält man dadurch, daß a ein ganzzahliges Vielfaches des Umfangs der Haupttrommel H bzw. der Länge des elastischen Bandes EB sein muß, damit die ununterbrochene Wellenform des wellenförmigen Oberflächenprofils P gegeben ist.

Bei den vorgenannten Abmessungen erweist sich eine Vertiefung V mit der Höhe h = 4 mm als besonders vorteilhaft. Es können jedoch auch größere Vertiefungen verwendet werden.

Nachteilig an noch größeren Vertiefungen ist der erhöhte Materialverbrauch, ein erhöhter Geräuschpegel beim Betrieb und die verschlechterten Laufeigenschaften bei elastischen Bändern mit Wellenprofil über Nebenrollen. Durch die wellenförmige Ausgestaltung der Oberfläche können die Wölbungen auf der Innenseite der Sendung S entstehen, ohne daß sie gefaltet oder geknickt werden. So bleibt die Sendung S unbeschädigt.

In Fig. 2 ist das Oberflächenprofil P direkt auf die Hauptrolle H aufgebracht. Dies kann dadurch realisiert sein, daß die Rolle H und das Oberflächenprofil als ein Stück aus demselben Material hergestellt ist. Es ist aber auch möglich, die Hauptrolle H zylindrisch herzustellen und das Oberflächenprofil P aus einem anderen Material wie z. B. Gummi, Vulkolan oder einem Hartschaum aufzutragen. Es ist auch möglich, einen mit dem Oberflächenprofil P versehenen Gummiring auf eine zylinderförmige Haupttrommel aufzuziehen.

Vorteilhafterweise weist die Haupttrommel H eine in der Mitte ihrer Höhe radial umlaufende Nut auf, die das Oberflächenprofil aufteilt und deren Radius kleiner ist als der Radius r₁ zwischen den Wellentälern und dem Mittelpunkt der Haupttrommel H. In diese Nut greift vorteilhafterweise eine Abstreifvorrichtung AS derart ein, daß ihre der Sendung zugewandte Oberfläche am Abstreifpunkt ASP unterhalb der am Abstreifpunkt ASP befindlichen Vertiefungen befindet. Diese Abstreifvorrichtung streift die Sendung von der Haupttrommel H ab und zwingt sie auf eine lineare Bahn. Die Abstreifvorrichtung kann z. B. aus einem Blech hergestellt sein.

Eine andere Abstreifvorrichtung zeigt Fig. 3. Hierbei weist die Haupttrommel selbst ebenfalls wie in Fig. 2 eine radial umlaufende Nut auf, wobei im vorliegenden Beispiel die Nut zur Aufnahme des Hilfsbandes HB vorgesehen ist. Das Hilfsband HB ist zusätzlich um sie Nebenrolle N₁ geführt.

Die Nut ist so tief herausgearbeitet, daß das Hilfsband HB keine Knicke an der gewölbten Sendung S verursacht. Die Haupttrommel H dreht sich in der angegebenen Pfeilrichtung.

Sobald die Sendung S den Bereich C erreicht, drückt das mitlaufende Hilfsband HB die Sendung S von dem Oberflächenprofil weg in eine lineare Bewegungsrichtung zwischen dem Hilfsband HB und dem Oberband O.

In Fig. 4 besteht die erfindungsgemäße Vorrichtung aus der zylindrischen Trommel H_{z} und zwei Nebentrommeln N₁ und N₂, über die das elastische Band EB mit dem Oberflächenprofil P gespannt ist. Auch hier wird die Sendung S durch das Oberband O gegen das Oberflächenprofil P gedrückt, ohne daß die Auswölbungen geknickt werden. Durch die Führung des elastischen Bandes EB mit dem Oerflächenprofil P über die Nebenrolle N₁ wird die Sendung S schonend aus der radialen Bewegungsrichtung in die lineare Bewegungsrichtung gebracht und im weiteren Verlauf, nachdem die Nebenrolle N₁ passiert ist, von dem Unterband U erfaßt und zwischen dem Oberband O und dem Unterband U geklemmt linear im linearen Bereich LB₁ weiter befördert. Die Führung des elastischen Bandes EB um die Nebenrolle N₂ und die Führung des Unterbandes U um die Trommel C₂ verbessert die Führung beim Einlauf der Sendung S vom linearen Bereich LB₂ in die erfindungsgemäße Umlenkungsvorrichtung.

In Fig. 5 ist die Ansicht einer erfindungsgemäßen Vorrichtung, bestehend aus einer Haupttrommel H_{z} und einer Nebentrommel N₁, dargestellt, um die ein elastisches Band EB geführt ist. Die Besonderheit dieses elastischen Bandes EB ist die Form des wellenförmigen Oberflächenprofils P_{F}: Es besteht aus gegeneinander versetzten wellenförmigen Profilen, die zur Bewegungsrichtung jeweils einen Winkel von etwa 70° einnehmen und die durch eine in der Mitte des Bandes in Bewegungsrichtung verlaufende Nut NU getrennt werden.

Die Schrägstellung der Profile bewirkt einen ruhigeren Verlauf des elastischen Bandes EB insbesondere um die Nebenrolle N₁. Die Nut NU ist zur Aufnahme der auf der Sendungsinnenseite entstehenden gegeneinander laufenden Aufwölbungen vorgesehen.

Fig. 6 zeigt ein Teilstück eines elastischen Bandes, das im wellenförmigen Profil P Schlitze SC aufweist, die quer zur Ausbreitungsrichtung der Wellen des welligen Oberflächenprofils P angeordnet sind. Auch hierdurch läßt sich die Geräuschentwicklung beim Betrieb herabsetzen. Fig. 7 zeigt schließlich ein Profil P_{H}, in das in die Höhe eines kreisbogen- oder sinusförmigen Profils eine kreisbogen- oder sinusförmige Nut NT mit geringerer Tiefe als der Höhe h des kreisbogen- oder sinusförmigen Profils eingearbeitet ist.

Fig. 8 zeigt ein Teilstück eines elastischen Bandes, das ein rechteckförmiges Oberflächenprofil aufweist. Die Länge b der Vertiefung V kann länger sein als die Länge c der Erhebung. Die Summe der Längen b + c ist unbefähr gleich dem Wellenabstand a.

Fig. 9 zeigt ein Teilstück eines elastischen Bandes mit dreieckförmigem Oberflächenprofil. Der Abstand der benachbarten Dreieckspitzen entspricht vorteilhafterweise dem Wellenabstand a.

Fig. 10 zeigt ein Teilstück eines elastischen Bandes mit sägezahnförmigem Oberflächenprofil. Auch hier beträgt der Abstand von benachbarten Sägezahnspitze vorteilhafterweise dem Wellenabstand a.

Die in Fig. 11 dargestellten Stege ST weisen zum jeweils benachbarten Steg ST ebenfalls vorteilhafterweise einen Abstand auf, der dem Wellenabstand a entspricht.

Schließlich zeigt Fig. 12 eine weitere Möglichkeit zur Ausgestaltung des Oberflächenprofils in Form von dreiviertelkreisförmigen Erhebungen K, zwischen denen sich die Vertiefungen V befinden.

## Patentansprüche

1. Vorrichtung zum radialen Umlenken von Sendungen in Transportanlagen, in denen Sendungen in linearen Streckenabschnitten zwischen einem Oberband und einem Unterband eingeklemmt gefördert werden,
**dadurch gekennzeichnet,**
daß das Oberband (O) die zu fördernde Sendung (S) mit ihrer Krümmungsinnenseite gegen die Umlenkvorrichtung drückt, wobei die Umlenkvorrichtung, auf der die Sendung (S) mit ihrer Krümmungsinnenseite aufliegt, auf der der Sendung (S) zugewandten Seite ein Oberflächenprofil (P) mit Vertiefungen (V) aufweist.

2. Vorrichtung nach Anspruch 1,
dadurch gekennzeichnet,
daß das Oberflächenprofil (P) wellenförmig ausgestaltet ist.

3. Vorrichtung nach Anspruch 2,
dadurch gekennzeichnet,
daß die tangentiale Länge des Oberflächenprofils, auf der die jeweilige Sendung aufliegt, mindestens gleich groß ist der Länge der Außenseite der jeweiligen Sendung.

4. Vorrichtung nach Anspruch 2 oder 3,
dadurch gekennzeichnet,
daß das wellenförmige Oberflächenprofil (P) sinusförmig ausgebildet ist.

5. Vorrichtung nach Anspruch 2 oder 3,
dadurch gekennzeichnet,
daß das wellenförmige Oberflächenprofil (P) kreisbogenförmig ausgebildet ist.

6. Vorrichtung nach Anspruch 1,
dadurch gekennzeichnet,
daß das Oberflächenprofil (P) rechteckförmig ausgestaltet ist.

7. Vorrichtung nach Anspruch 1,
dadurch gekennzeichnet,
daß das Oberflächenprofil (P) sägezahnförmig ausgestaltet ist.

8. Vorrichtung nach Anspruch 1,
dadurch gekennzeichnet,
daß das Oberflächenprofil (P) dreieckförmig ausgestaltet ist.

9. Vorrichtung nach Anspruch 1,
dadurch gekennzeichnet,
daß das Oberflächenprofil (P) Stege (ST) aufweist.

10. Vorrichtung nach Anspruch 1,
dadurch gekennzeichnet,
daß das Oberflächenprofil (P) dreiviertelkreisförmige Erhebungen (K) aufweist.

11. Vorrichtung nach einem der vorstehenden Ansprüche,
dadurch gekennzeichnet,
daß die Vorrichtung aus einer Haupttrommel (H) mit wellenförmigem Oberflächenprofil (P) besteht.

12. Vorrichtung nach Anspruch 11,
dadurch gekennzeichnet,
daß die Haupttrommel (H) eine in der Mitte ihrer Höhe radial umlaufende Nut (NU) aufweist, deren Radius kleiner ist als der Abstand der Wellen des wellenförmigen Oberflächenprofils (P) zum Mittelpunkt (M) der Haupttrommel.

13. Vorrichtung nach Anspruch 12,
dadurch gekennzeichnet,
daß eine Abstreifvorrichtung (AS) zum Abstreifen der Sendung vorhanden ist.

14. Vorrichtung nach Anspruch 12,
dadurch gekennzeichnet,
daß in der radial umlaufenden Nut (NU) und über mindestens eine Nebenrolle (N₁) eine Hilfsband (HB) geführt ist.

15. Vorrichtung nach einem der Ansprüche 1 bis 10,
dadurch gekennzeichnet,
daß die Vorrichtung aus mindestens einer Haupttrommel (H) und mindestens einer Nebentrommel (N₁, N₂) oder aus mindestens zwei Haupttrommeln (H) besteht, die alle zylinderförmig ausgebildet sind und um die ein elastisches Band (EB) geführt ist, das an der den Haupt- und Nebentrommeln abgewandten Seite das wellenförmige Oberflächenprofil (P) aufweist.

16. Vorrichtung nach einem der vorstehenden Ansprüche,
dadurch gekennzeichnet,
daß die Ausbreitungsrichtung des wellenförmigen Oberflächenprofils (P) senkrecht zur Transportrichtung der Sendung angeordnet ist.

17. Vorrichtung nach einem der Ansprüche 1 bis 15,
dadurch gekennzeichnet,
daß die Ausbreitungsrichtung des wellenförmigen Oberflächenprofils (P) schräg zur Transportrichtung angeordnet ist.

18. Vorrichtung nach einem der Ansprüche 1 bis 15 oder 17,
dadurch gekennzeichnet,
daß das wellenförmige Oberflächenprofil einen Winkel von größer als 45° und kleiner als 90° zu der Transportrichtung einnimmt.

19. Vorrichtung nach einem der vorstehenden Ansprüche,
dadurch gekennzeichnet,
daß das Oberflächenprofil (P) aus einem Schaumstoff hergestellt ist.

20. Vorrichtung nach einem der vorstehenden Ansprüche,
dadurch gekennzeichnet,
daß das Oberflächenprofil (P) Schlitze (SC) aufweist.

## Claims

1. Device for radially deflecting consignments in transport systems in which consignments are conveyed in linear route sections while being clamped between a top belt and a bottom belt, characterized in that the top belt (O) presses the consignment (S) to be conveyed with the inner side of its curvature against the deflection device, the said deflection device, on which the consignment (S) rests with the inner side of its curvature, having a surface profile (P) with depressions (V) on the side facing the consignment (S).

2. Device according to Claim 1, characterized in that the surface profile (P) is of undulating design.

3. Device according to Claim 2, characterized in that that tangential length of the surface profile on which the respective consignment rests is at least equal to the length of the outside of the respective consignment.

4. Device according to Claim 2 or 3, characterized in that the undulating surface profile (P) is of sinusoidal design.

5. Device according to Claim 2 or 3, characterized in that the undulating surface profile (P) is of circular-arc-shaped design.

6. Device according to Claim 1, characterized in that the surface profile (P) is of rectangular design.

7. Device according to Claim 1, characterized in that the surface profile (P) is of sawtooth-shaped design.

8. Device according to Claim 1, characterized in that the surface profile (P) is of triangular design.

9. Device according to Claim 1, characterized in that the surface profile (P) has webs (ST).

10. Device according to Claim 1, characterized in that the surface profile (P) has three-quarter-circle elevations (K).

11. Device according to one of the preceding claims, characterized in that the device comprises a main drum (H) with an undulating surface profile (P).

12. Device according to Claim 11, characterized in that the main drum (H) has a circumferential groove (NU) in the middle of its height, the radius of which groove is less than the distance of the waves of the undulating surface profile (P) from the centre point (M) of the main drum.

13. Device according to Claim 12, characterized in that there is a scraping device (AS) to scrape off the consignment.

14. Device according to Claim 12, characterized in that an auxiliary belt (HB) is guided in the circumferential groove (NU) and over at least one auxiliary roll (N₁).

15. Device according to one of Claims 1 to 10, characterized in that the device comprises at least one main drum (H) and at least one auxiliary drum (N₁, N₂) or at least two main drums (H), which are all of cylindrical design, and around which there is guided an elastic belt (EB) which has the undulating surface profile (P) on the side remote from the main and auxiliary drums.

16. Device according to one of the preceding claims, characterized in that the direction of extension of the undulating surface profile (P) is arranged at right angles to the direction of transport of the consignment.

17. Device according to one of Claims 1 to 15, characterized in that the direction of extension of the undulating surface profile (P) is arranged obliquely relative to the direction of transport.

18. Device according to one of Claims 1 to 15 or 17, characterized in that the undulating surface profile assumes an angle of greater than 45° and less than 90° relative to the direction of transport.

19. Device according to one of the preceding claims, characterized in that the surface profile (P) is made of a foamed material.

20. Device according to one of the preceding claims, characterized in that the surface profile (P) has slits (SC).

## Revendications

1. Dispositif pour dévier radialement des articles de courrier dans des installations de transport, dans lesquelles des articles de courrier sont transportés sur des tronçons de parcours linéaires en étant serrés entre une bande transporteuse supérieure et une bande transporteuse inférieure, **caractérisé** en ce que la bande transporteuse (O) supérieure presse l'article (S) de courrier à transporter par son côté intérieur de courbure contre le dispositif de déviation, le dispositif de déviation, sur lequel l'article (S) de courrier repose par son côté intérieur de courbure, comportant sur le côté tourné vers l'article (S) de courrier un profil (P) de surface à renfoncements (V).

2. Dispositif suivant la revendication 1, **caractérisé** en ce que le profil (P) de surface est ondulé.

3. Dispositif suivant la revendication 2, **caractérisé** en ce que la longueur tangentielle du profil de surface, sur lequel repose l'article de courrier respectif, est au moins égale à la longueur du côté extérieur de l'article de courrier respectif.

4. Dispositif suivant la revendication 2 ou 3, **caractérisé** en ce que le profil (P) de surface ondulé est de forme sinusoïdale.

5. Dispositif suivant la revendication 2 ou 3, **caractérisé** en ce que le profil (P) de surface ondulé est en arc de cercle.

6. Dispositif suivant la revendication 1, **caractérisé** en ce que le profil (P) de surface est rectangulaire.

7. Dispositif suivant la revendication 1, **caractérisé** en ce que le profil (P) de surface est en dents de scie.

8. Dispositif suivant la revendication 1, **caractérisé** en ce que le profil (P) de surface est triangulaire.

9. Dispositif suivant la revendication 1, **caractérisé** en ce que le profil (P) de surface comporte des barrettes (ST).

10. Dispositif suivant la revendication 1, **caractérisé** en ce que le profil (P) de surface comporte des bossages (K) en forme de trois quarts de cercle.

11. Dispositif suivant l'une des revendications précédentes, **caractérisé** en ce que le dispositif est constitué d'un tambour (H) principal pourvu d'un profil (P) de surface ondulé.

12. Dispositif suivant la revendication 11, **caractérisé** en ce que le tambour (H) principal comporte une rainure (NU) qui en fait le tour radialement au milieu de sa hauteur et dont le rayon est inférieur à la distance entre les ondulations du profil (P) de surface ondulé et le centre (M) du tambour principal.

13. Dispositif suivant la revendication 12, **caractérisé** en ce qu'il est prévu un dispositif (AS) racleur pour racler l'article de courrier.

14. Dispositif suivant la revendication 12, **caractérisé** en ce qu'une bande transporteuse (HB) auxiliaire est guidée dans la rainure (NU) radialement entourante et sur au moins une poule secondaire (N₁).

15. Dispositif suivant l'une des revendications 1 à 10,**caractérisé** en ce que le dispositif est constitué d'au moins un tambour (H) principal et d'au moins un tambour (N₁, N₂) secondaire, ou d'au moins deux tambours (H) principaux, qui sont tous de forme cylindrique et autour desquels est guidée une bande (EB) élastique qui est pourvue du profil (P) de surface ondulé sur le côté opposé aux tambours principaux et secondaire.

16. Dispositif suivant l'une des revendications précédentes, **caractérisé** en ce que la direction de développement du profil (P) de surface ondulé est disposée perpendiculairement à la direction de transport de l'article (S) de courrier.

17. Dispositif suivant l'une des revendications 1 à 15, **caractérisé** en ce que la direction de développement du profil (P) de surface ondulé est disposée en oblique par rapport à la direction de transport.

18. Dispositif suivant l'une des revendications 1 à 15 ou 17, **caractérisé** en ce que le profil de surface ondulé fait, avec la direction de transport, un angle qui est supérieur à 45° et inférieur à 90°.

19. Dispositif suivant l'une des revendications précédentes, **caractérisé** en ce que le profil (P) de surface est fabriqué en matière alvéolaire.

20. Dispositif suivant l'une des revendications précédentes, **caractérisé** en ce que le profil (P) de surface comporte des fentes (SC).
